# EUROPÄISCHE PATENTSCHRIFT

(11) **EP 3 118 152 B1**
(45) Veröffentlichungstag und Bekanntmachung des Hinweises auf die Patenterteilung: **05.12.2018**
(21) Anmeldenummer: 16177585.3
(22) Anmeldetag: 01.07.2016
(51) Int. Cl.: B66F 9/06, B66F 9/075

(54) **VERFAHREN ZUR GESCHWINDIGKEITSSTEUERUNG EINES KOMMISSIONIERFLURFÖRDERZEUGS**
METHOD FOR CONTROLLING THE SPEED OF A PICKING INDUSTRIAL TRUCK
PROCÉDÉ DE COMMANDE DE LA VITESSE D'UN CHARIOT DE MANUTENTION POUR LA PRÉPARATION DE COMMANDES

(30) Priorität: 17.07.2015 DE 102015111610; 14.08.2015 DE 102015113445
(43) Veröffentlichungstag der Anmeldung: 18.01.2017
(73) Patentinhaber: STILL GmbH, 22113 Hamburg (DE)
(72) Erfinder: Viereck, Volker, 23898 Kühsen (DE); Wittmann, Thomas, 21035 Hamburg (DE); Krüger-Basjmeleh, Tino, 25469 Halstenbek (DE); Fischer, Christian, 24598 Boostedt (DE)
(74) Vertreter: Patentship Patentanwaltsgesellschaft mbH

(56) Entgegenhaltungen:
- EP-A1- 0 458 722
- EP-A1- 2 851 331
- DE-A1-102013 106 640
- DE-A1-102013 222 176
- DE-B3-102008 011 539
- US-A1- 2011 093 134

## Beschreibung

Die Erfindung betrifft ein Verfahren zur Geschwindigkeitssteuerung eines Kommissionierflurförderzeugs. Insbesondere betrifft die Erfindung ein Verfahren zur Steuerung eines Flurförderzeugs, etwa zur Kommissionierung, wobei das Flurförderzeug einen optischen Sensor mit einem Überwachungsbereich aufweist, der mit einer Steuerungsvorrichtung verbunden ist, und die Steuerungsvorrichtung nach einem Startbefehl das Flurförderzeug automatisch ohne Signal eines durch eine Person betätigten Fahrsignalgebers fährt, durch Auswertung der Daten des optischen Sensors einen Überwachungsbereich in Fahrtrichtung des Flurförderzeugs erfasst

Ein gattungsgemäßes Verfahren ist aus der EP 0 458 722 A1 bekannt.

Beim Kommissionieren in Lagerhäusern werden spezielle Kommissionierflurförderzeuge eingesetzt, mit denen durch den Lagerbereich, beispielsweise durch Regalreihen gefahren wird, um die für eine Auslieferung bestimmten Waren zusammen zu stellen. Solche Kommissionierflurförderzeuge können dabei so ausgelegt sein, dass eine Person während des Kommissionierens mitfährt, aber auch beim Zusammenstellen der Waren und Fahren an einem Regallager entlang zu Fuß neben dem Fahrzeug mitläuft, um Waren aus dem Regallager zu entnehmen und diese auf eine Palette oder in einen Transportbehälter abzulegen.

Für die erleichterte Bedienung des Kommissionierflurförderzeugs sind dabei Fernbedienungen bekannt. Durch solche Fernbedienungen hat die kommissionierende Person, der Kommissionierer, die Möglichkeit, das Kommissionierflurförderzeug zu verlassen und dessen Fahrbewegungen mit der Fernbedienung anzusteuern. Eine bekannte Variante hierfür ist, dass der Kommissionierer durch einen Knopfdruck ein Vorwärtsfahren des Fahrzeugs anfordert, wobei das Kommissionierflurförderzeug so lange fährt, wie der Knopf gedrückt bleibt.

Bekannt sind dabei Steuerungen zur automatischen Führung des Kommissionierflurförderzeugs in einem Regalgang, die sich an der Umgebung orientieren. Hierfür werden beispielsweise Laserscanner eingesetzt, mit denen die Kontur der Seite des Ganges erkannt wird, während das Kommissionierflurförderzeug fährt.

Wenn keine Überwachung auf Hindernisse erfolgt, könnte es vorkommen, dass das Kommissionierflurförderzeug beispielsweise auf ein weiteres, bereits in dem Gang befindliches Kommissionierflurförderzeug oder allgemein ein Hindernis auffährt. In einem Lager sind zumeist eine Mehrzahl von Kommissionierflurförderzeugen im Einsatz mit jeweils einer bedienenden Person und es kann dabei häufig vorkommen, dass innerhalb eines Regalgangs zwei oder mehrere Kommissionierflurförderzeuge sich hintereinander in einer Richtung bewegen, etwa in einem Bereich des Regallagers, in dem häufig zu kommissionierende Waren gelagert sind.

Bekannt sind weiterhin Systeme, die den Bereich vor einem Flurförderzeug automatisch auf Hindernisse überwachen, vor allem durch eine optische Überwachung, wie etwa mittels eines Laserscanners, und die Fahrt des Flurförderzeugs automatisiert stoppen, wenn ein Hindernis vor dem Fahrzeug erkannt wird.

Nachteilig an diesem Stand der Technik ist jedoch, dass wenn mehrere Flurförderzeug gleichzeitig in einer Regalgasse beim Kommissionieren eingesetzt werden und die Kommissionierer unterschiedliche Arbeitsgeschwindigkeiten haben bzw. voneinander abweichende Taktzeiten beim Aufnehmen der Waren, es zu erheblichen Verzögerungen kommen kann. Dabei kann eine Art Stau in der Regalgasse entstehen, da alle Kommissionierflurförderzeuge nur sequenziell via Fernbedienung von dem jeweiligen Kommissionierer weiter gefahren werden können bzw. jeder Kommissionierer abwarten muss, bis das Kommissionierflurförderzeug vor ihm sich weiter bewegt hat und Platz freigibt, damit das eigene Kommissionierflurförderzeug mithilfe der Fernbedienung, etwa nach einem automatischen Stopp aufgrund der Erkennung des vorausfahrenden Fahrzeugs als Hindernis, wieder anfahren kann. Dadurch entstehen große Totzeiten, ähnlich dem Effekt, der beim Ampelanfahrverhalten im Straßenverkehr bekannt ist. In der Folge kann die maximale Kommissioniergeschwindigkeit nicht erreicht werden und müssen die Kommissionierer konzentriert sowie zielgerichtet auf ihr jeweiliges Kommissionierflurförderzeug achten, um es zu bedienen. Dabei ist weiterhin nachteilig, dass jedes der Kommissionierflurförderzeuge einzelnen gesteuert werden muss.

Aus der EP 2 851 331 A1 ist ein Verfahren zur Steuerung eines Kommissionierflurförderzeugs bekannt, bei dem optisch ein Überwachungsraum erfasst wird, in dem sich eine Person bewegt und das Flurförderzeug weiter bewegt wird, wenn die Person eine Überwachungsgrenze überschreitet.

Der vorliegenden Erfindung liegt die Aufgabe zugrunde, ein Verfahren zur Steuerung eines Flurförderzeugs, insbesondere eines Flurförderzeugs zur Kommissionierung, zur Verfügung zu stellen, dass die zuvor genannten Nachteile vermeidet und mit dem die Bedienung des Flurförderzeug während des Kommissionierens vereinfacht sowie eine effizientere Arbeit ermöglicht wird.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Steuerung eines Flurförderzeugs, insbesondere zur Kommissionierung, wobei das Flurförderzeug einen optischen Sensor mit einem Überwachungsbereich aufweist, der mit einer Steuerungsvorrichtung verbunden ist, und die Steuerungsvorrichtung nach einem Startbefehl das Flurförderzeug automatisch ohne Signal eines durch eine Person betätigten Fahrsignalgebers fährt, durch Auswertung der Daten des optischen Sensors einen Überwachungsbereich in Fahrtrichtung des Flurförderzeugs erfasst sowie bei Erfassung eines von einem vorausfahrenden Flurförderzeugs gebildeten Hindernisses näher als ein Halteabstand das Flurförderzeug stoppt, wobei nach einem Stopp des Flurförderzeugs die Steuerungsvorrichtung das Flurförderzeug wieder anfährt und automatisiert weiter fährt, sobald kein von dem vorausfahrenden Flurförderzeugs gebildetes Hindernis näher als der Halteabstand erfasst wird, und das das Flurförderzeug dem vorausfahrenden Flurförderzeug folgt, sobald dieses den Platz freigibt.

Dadurch ist eine automatische Führung des Kommissionierflurförderzeugs möglich, ohne dass Aktionen des Benutzers bzw. der kommissionierenden Person erforderlich sind, indem nicht nur ein Auffahren auf beispielsweise vorausfahrende Flurförderzeuge verhindert wird, sondern auch das Flurförderzeug automatisch wieder anfährt und dem vorausfahrenden Flurförderzeug folgt, sobald dieses den Platz freigibt. Die Anzahl erforderlicher Interaktionen der bedienenden Person wird verringert und es ergibt sich dadurch eine Arbeitserleichterung. Das Flurförderzeug kann dadurch virtuell an ein vorausfahrendes Flurförderzeug, aber auch beispielsweise an eine vorausgehende Person gekoppelt werden, indem es immer bei einer weiteren Bewegung diesem Fahrzeug bzw. dieser Person folgt. Dies ist grundsätzlich auch mit mehreren Flurförderzeugen in einer Reihe in einer Art Konvoifahrt möglich. Dadurch kann die Kommissioniergeschwindigkeit einer Reihe von Flurförderzeugen in einer Regalgasse erhöht werden, da es nicht zu Verzögerungen durch einen Stau und nötige Anfahrbefehle der Fahrer kommt. Insbesondere können auch mehrere Fahrzeuge von einer einzigen Person bedient werden. Durch einen geeigneten Sensor zur Überwachung der Umgebung, der insbesondere ein Laserscanner sein kann, aber auch aus Ultraschallsensoren oder Radarsensoren bestehen kann, wird ein Überwachungsbereich vor allem in Bewegungsrichtung des Flurförderzeugs erfasst und auf Hindernisse, Begrenzungen Personen und Quergänge untersucht. Dabei werden bekannte Verfahren der Bildverarbeitung angewandt, beispielsweise Konturprüfungsverfahren.

Vorteilhaft reduziert die Steuerungsvorrichtung bei Erfassung eines Hindernisses weiter als der Halteabstand und näher als ein Reaktionsabstand die Fahrgeschwindigkeit in Abhängigkeit des Abstands zu dem Hindernis.

In einer günstigen Ausgestaltung des Verfahrens reduziert die Steuerungsvorrichtung die Fahrgeschwindigkeit bei einem Abstand des Hindernisses zwischen dem Reaktionsabstand und dem Halteabstand bis auf null bei Erreichen des Halteabstands, insbesondere linear bis auf null.

Indem nicht nur abrupt angehalten wird, sondern die Geschwindigkeit beim Auffahren auf ein Hindernis zwischen dem Reaktionsabstand und dem Halteabstand in einer gesteuerten Kennlinie reduziert wird, beispielsweise linear von der eingestellten maximalen Fahrgeschwindigkeit bis auf Null reduziert wird, erfolgt eine Regelung des Abstandes und des Auffahrens zum vorausfahrenden Flurförderzeug bzw. dem Hindernis. Es ergibt sich eine Schonung des Flurförderzeugs durch einen möglichst homogenen Fahrbetrieb in dem Regalgang beim Kommissionieren. Als Folge wird auch die Batteriereichweite durch diesen homogenen Fahrbetrieb vergrößert.

Bei einer Weiterbildung des Verfahrens kann die maximale Fahrgeschwindigkeit bei automatischer Fahrt eingestellt werden und wird von der Steuerungsvorrichtung eingehalten, wenn kein Hindernis erfasst wird.

Dies ermöglicht eine Tempomatfunktion. Vorteilhaft kann eine bedienende und kommissionierende Person die maximale Fahrgeschwindigkeit des Flurförderzeugs an die individuellen Bedürfnisse anpassen. Bei einer entsprechend angepassten Fahrgeschwindigkeit ist es auch denkbar im Konvoibetrieb ohne ein Anhalten der Flurförderzeuge in kontinuierlicher Fahrt zu kommissionieren. Es ist auch möglich, die Tempomatfunktionen unabhängig von dem zuvor beschriebenen automatischen Wiederanfahren nach dem Stopp des Flurförderzeugs vorzusehen.

Vorteilhaft wird die maximale Fahrgeschwindigkeit in einem nicht automatisch durchgeführten Lernbetrieb, insbesondere bei einem Betrieb beim Kommissionieren, einprogrammiert.

Beispielsweise kann die maximale Fahrgeschwindigkeit bzw. Tempomatgeschwindigkeit in einem Anlernmodus des Kommissionierflurförderzeugs einprogrammiert werden und durch eine manuelle Fahrt vorgegeben werden. Es ist auch denkbar, hier Durchschnittswerte der maximal erreichten Fahrgeschwindigkeiten oder der durchschnittlichen Fahrgeschwindigkeiten über eine gewisse Betriebszeitdauer heranzuziehen.

In einer Ausbildung des Verfahrens werden nur Hindernisse in einem Fahrweg erfasst, der durch eine rechte Fahrwegbegrenzungslinie und eine linke Fahrwegbegrenzungslinie begrenzt wird, wobei die Fahrwegbegrenzungslinien jeweils seitlich zu dem Flurförderzeug positioniert und in Längsrichtung des Flurförderzeugs orientiert sind.

Durch eine linke Fahrwegbegrenzungslinie die mit einem gewissen Abstand links von dem Flurförderzeug positioniert und in Fahrtrichtung orientiert angeordnet wird sowie eine entsprechende rechte Fahrwegbegrenzungslinie auf der rechten Seite des Flurförderzeugs kann ein prognostizierter Fahrweg virtuell gebildet werden. Allein in diesem virtuellen Fahrweg sich befindende Hindernisse oder vorausfahrende Flurförderzeuge sind für das Verfahren relevant und werden beispielsweise durch Konturprüfungsverfahren ermittelt.

Es können Hindernisse in einem Konturprüfungsverfahren ermittelt werden.

Grundsätzlich können alle bekannten Verfahren der Bildverarbeitung eingesetzt werden, um Muster und Strukturen zu erfassen und als Hindernisse zu identifizieren bzw. auch als sonstige Objekte im Lagerbereich.

Es kann eine in dem Überwachungsbereich befindliche Regalkante erkannt werden und, wenn ein Ende/ eine Unterbrechung der Regalkante erfasst wird, insbesondere eine Unterbrechung entsprechend der Breite eines Quergangs, kann die Steuerungsvorrichtung das Flurförderzeug am Beginn der Unterbrechung stoppen.

Indem auch außerhalb eines prognostizierten Fahrweges seitlich die Regalkanten erfasst werden, ist es möglich, das Ende eines Regals oder einen Quergang zu erkennen. Wenn an dem Beginn eines solchen Quergangs oder am Ende des Regalgangs das Flurförderzeug automatisch anhält, ergibt sich ein Sicherheitsgewinn. Es kann vermieden werden, dass Gefahrenmomente durch aus dem Quergang oder durch am Kopfende des Regals querende Flurförderzeugen sowie Personen entstehen.

Vorteilhaft kann ein Wert für den Halteabstand über eine Bedieneinrichtung eingegeben und/oder in einem manuellen Lernbetrieb einprogrammiert werden.

Ebenso wie auch bei der maximalen Fahrgeschwindigkeit für den Tempomatbetrieb kann auch der Wert für den Halteabstand und somit beispielsweise der Abstand der Flurförderzeuge untereinander in einem Konvoibetrieb durch einen Lernbetrieb eingegeben werden. Ebenso ist es sowohl für den Tempomatgeschwindigkeitswert, wie auch für den sich aus dem Halteabstand ergebenden Abstandswert zu Hindernissen möglich, hierfür eine Eingabe in einer Bedienvorrichtung oder eine softwaremäßige Eingabe bei einem Softwareupdate wie auch über eine Datenverbindung, etwa beispielsweise ein mobiles Endgerät, vorzusehen. Dies können etwa Smartphones, Tabletts, Notebooks oder ähnliches sein.

Er weiteren Ausgestaltung des Verfahrens folgen eine Mehrzahl von Flurförderzeugen in einer Reihe angeordnet in automatischer Fahrt dem ersten Flurförderzeug, indem diese den Abstand zum jeweils vorausfahrenden geregelt einhalten.

Es können somit mehrere Fahrzeuge einem ersten Flurförderzeug als Masterfahrzeug in einem Konvoi folgen. Dabei kann das vorausfahrende Masterfahrzeug durch eine bedienende Person in einer beliebigen Art und Weise gesteuert werden. Alle weiteren Flurförderzeuge folgen automatisch im jeweiligen Mindestabstand dem jeweils vorausfahrenden Flurförderzeug und verhalten sich, als wären sie mit einer elektronischen Deichsel gekoppelt zu einem Anhängerzug. Damit ist es möglich, einen Konvoi aufzubauen und durch die Bedienung des ersten Fahrzeuges beliebig viele nachfolgende Flurförderzeug automatisch zu steuern, ohne dass eine Einzelsteuerung erforderlich wird. Es ist auch möglich, dass das Masterfahrzeug selbst ein vollautomatisches Fahrzeug ist.

Der Sensor kann ein optischer Sensor, insbesondere ein Laserscanner, ein Ultraschallsensor oder ein Radarsensor sein.

In einer weiteren Ausgestaltung können die Flurförderzeuge mit zusätzlichen vollautomatischen Funktionen versehen sein. Beispielsweise ist es denkbar, dass am Ende eines Regalgangs das Flurförderzeug vollautomatisch zu einer Entladestation fahren kann bzw. automatisch den Beginn eines Regalgangs auf einen Rufbefehl der kommissionierenden Person hin anfährt. Ein solcher Rufbefehl kann dabei auf vielerlei bekannte Art und Weise erfolgen, beispielsweise durch eine Fernbedienung, aber auch durch eine Gestenerkennung oder eine Softwareanwendung eines elektronischen Endgeräts wie etwa eines Smartphones.

Weitere Vorteile und Einzelheiten der Erfindung werden anhand des in den schematischen Figuren dargestellten Ausführungsbeispiels näher erläutert. Hierbei zeigt
- Fig. 1: schematisch ein Kommissionierflurförderzeug in einem Regalgang mit Quergängen,
- Fig. 2: das Kommissionierflurförderzeug der Fig. 1 in einem Regalgang mit einem prognostizierten Fahrweg und
- Fig. 3: das Kommissionierflurförderzeug der Fig. 1 in einem Regalgang mit einem vorausfahrenden zweiten Kommissionierflurförderzeug.

Die Fig. 1 zeigt schematisch ein Flurförderzeug 1 zum Kommissionieren in einem Regalgang 2 mit einem Quergang 3. Durch einen Sensor, der in dem vorliegenden Beispiel als Laserscanner ausgebildet ist und Laserstrahlen 4 aussendet, werden die Randpunkte des Regalgangs 2 als Bildpunkte erfasst. Der Sensor überwacht einen Überwachungsbereich 5 in Fahrtrichtung vor dem Flurförderzeug 1. Mit Methoden der Bildverarbeitung, wie sie bekannt sind, werden dabei Elemente des Regalgangs 2, wie etwa Regalpfosten, eingelagerte Paletten und Waren sowie Hindernisse in dem Überwachungsbereich 5 erfasst.

Die Fig. 2 zeigt das Kommissionierflurförderzeug 1 der Fig. 1 in einem Regalgang 2 mit einem prognostizierten Fahrweg 6, der durch eine linke Fahrwegbegrenzungslinie 7 sowie eine rechte Fahrwegbegrenzungslinie 8 bestimmt wird. Durch die Steuerungsvorrichtung werden Hindernisse innerhalb des Fahrwegs 6 erfasst. Die Erfassung von Hindernissen bzw. vorausfahrenden Flurförderzeugen kann auf den Bereich des Fahrwegs 6 innerhalb des Überwachungsbereiches 5 beschränkt werden, wobei weiterhin die angedeuteten Randpunkte des Regalgangs 2 sowie des Quergangs 3 innerhalb des Überwachungsbereich 5 erfasst werden. Der Fahrweg 6 stellt einen prognostizierten Fahrweg 6 in Fahrtrichtung des Flurförderzeugs 1 dar, der von der Steuerungsvorrichtung aus der Ausrichtung des Flurförderzeugs 1 berechnet wird.

Die Fig. 3 zeigt das Flurförderzeug 1 der Fig. 1 in einem Regalgang 2 mit einem vorausfahrenden zweiten, ebenfalls zum Kommissionieren vorgesehenen Flurförderzeug 9 innerhalb des Fahrwegs 6 des ersten Flurförderzeugs 1, der durch die linke Fahrwegbegrenzungslinie 7 sowie die rechte Fahrwegbegrenzungslinie 8 bestimmt wird. Die Steuerungsvorrichtung des ersten Flurförderzeugs 1 regelt die Fahrgeschwindigkeit von einer vorgegebenen maximalen Fahrgeschwindigkeit, beispielsweise einer im Sinne eines Tempomats eingestellten Fahrgeschwindigkeit, so herunter, dass das erste Flurförderzeug 1 dem zweiten Flurförderzeug 9 stets mit einem Abstand 10 entsprechend dem Halteabstand oder etwas größer folgt.

## Patentansprüche

1. Verfahren zur Steuerung eines Flurförderzeugs (1), insbesondere zur Kommissionierung, wobei das Flurförderzeug (1) zur Überwachung der Umgebung einen Sensor mit einem Überwachungsbereich (5) aufweist, der mit einer Steuerungsvorrichtung verbunden ist, und die Steuerungsvorrichtung nach einem Startbefehl das Flurförderzeug (1) automatisch ohne Signal eines durch eine Person betätigten Fahrsignalgebers fährt, durch Auswertung der Daten einen Überwachungsbereich (5) in Fahrtrichtung des Flurförderzeugs erfasst,
**dadurch gekennzeichnet,**
**dass** bei Erfassung eines von einem vorausfahrenden Flurförderzeug (9) gebildeten Hindernisses näher als ein Halteabstand (10) das Flurförderzeug (1) stoppt und nach einem Stopp des Flurförderzeugs (1) die Steuerungsvorrichtung das Flurförderzeug (1) wieder anfährt und automatisiert weiter fährt, sobald kein von dem vorausfahrenden Flurförderzeug (9) gebildetes Hindernis näher als der Halteabstand (10) erfasst wird, und das Flurförderzeug (1) dem vorausfahrenden Flurförderzeug (9) folgt, sobald dieses den Platz freigibt.

2. Verfahren nach Anspruch 1,
**dadurch gekennzeichnet,**
**dass** die Steuerungsvorrichtung bei Erfassung eines Hindernisses weiter als der Halteabstand (10) und näher als ein Reaktionsabstand die Fahrgeschwindigkeit in Abhängigkeit des Abstands zu dem Hindernis reduziert.

3. Verfahren nach Anspruch 2,
**dadurch gekennzeichnet,**
**dass** die Steuerungsvorrichtung die Fahrgeschwindigkeit bei einem Abstand des Hindernisses zwischen dem Reaktionsabstand und dem Halteabstand (10) bis auf null bei Erreichen des Halteabstands (10) reduziert, insbesondere linear reduziert.

4. Verfahren nach einem der Ansprüche 1 bis 3,
**dadurch gekennzeichnet,**
**dass** die maximale Fahrgeschwindigkeit bei automatischer Fahrt eingestellt werden kann und von der Steuerungsvorrichtung eingehalten wird, wenn kein Hindernis erfasst wird.

5. Verfahren nach Anspruch 4,
**dadurch gekennzeichnet,**
**dass** die maximale Fahrgeschwindigkeit in einem nicht automatisch durchgeführten Lernbetrieb, insbesondere bei einem Betrieb beim Kommissionieren, einprogrammiert wird.

6. Verfahren nach einem der Ansprüche 1 bis 5,
**dadurch gekennzeichnet,**
**dass** nur Hindernisse in einem Fahrweg (6) erfasst werden, der durch eine rechte Fahrwegbegrenzungslinie (8) und eine linke Fahrwegbegrenzungslinie (7) begrenzt wird, wobei die Fahrwegbegrenzungslinien (7,8) jeweils seitlich zu dem Flurförderzeug positioniert und in Längsrichtung des Flurförderzeugs (1) orientiert sind.

7. Verfahren nach einem der Ansprüche 1 bis 6,
**dadurch gekennzeichnet,**
**dass** Hindernisse in einem Konturprüfungsverfahren ermittelt werden.

8. Verfahren nach einem der Ansprüche 1 bis 7,
**dadurch gekennzeichnet,**
**dass** eine in dem Überwachungsbereich (5) befindliche Regalkante erkannt wird und, wenn ein Ende/ eine Unterbrechung der Regalkante erfasst wird, insbesondere eine Unterbrechung entsprechend der Breite eines Quergangs (3), die Steuerungsvorrichtung das Flurförderzeug (1) am Beginn der Unterbrechung stoppt.

9. Verfahren nach einem der Ansprüche 1 bis 8,
**dadurch gekennzeichnet,**
**dass** ein Wert für den Halteabstand (10) über eine Bedieneinrichtung eingegeben und/oder in einem manuellen Lernbetrieb einprogrammiert werden kann.

10. Verfahren nach einem der Ansprüche 1 bis 9,
**dadurch gekennzeichnet,**
**dass** eine Mehrzahl von Flurförderzeugen (1,9) in einer Reihe angeordnet in automatischer Fahrt dem ersten Flurförderzeug (9) folgen, indem diese den Abstand zum jeweils vorausfahrenden geregelt einhalten.

11. Verfahren nach einem der Ansprüche 1 bis 10,
**dadurch gekennzeichnet,**
**dass** der Sensor ein optischer Sensor, insbesondere ein Laserscanner, ein Ultraschallsensor oder ein Radarsensor ist.

## Claims

1. Method for controlling an industrial truck (1), in particular for order picking, wherein the industrial truck (1) has, for monitoring the surroundings, a sensor which has a monitoring range (5) and is connected to a control device, and after a start command the control device automatically moves the industrial truck (1) without a signal of a drive signal generator which is activated by a person, senses a monitoring range (5) in the direction of travel of the industrial truck by evaluating the data,
**characterized**
**in that** when an obstacle which is formed by an industrial truck (9) which is travelling ahead at less than a stopping distance (10) is sensed the industrial truck (1) stops, and after stopping of the industrial truck (1) the control device starts up the industrial truck (1) again and moves it on in an automated fashion as soon as no obstacle which is formed by the industrial truck (9) which is travelling ahead is sensed at less than the stopping distance (10), and the industrial truck (1) follows the industrial truck (9) which is travelling ahead as soon as said industrial truck (9) frees up the space.

2. Method according to Claim 1,
**characterized**
**in that** when an obstacle is sensed at more than the stopping distance (10) and less than a reaction distance the control device reduces the velocity as a function of the distance from the obstacle.

3. Method according to Claim 2,
**characterized**
**in that** when there is a distance of the obstacle between the reaction distance and the stopping distance (10) the control device reduces the velocity, in particular reduces it linearly, to zero when the stopping distance (10) is reached.

4. Method according to one of Claims 1 to 3,
**characterized**
**in that** the maximum velocity can be set in the case of automatic travel and is maintained by the control device if no obstacle is sensed.

5. Method according to Claim 4,
**characterized**
**in that** the maximum velocity is programmed in in a learning operation which is not carried out automatically, in particular during an operation during order picking.

6. Method according to one of Claims 1 to 5,
**characterized**
**in that** only obstacles are sensed in a travel path (6) which is bounded by a right-hand travel path-limiting line (8) and a left-hand travel path-limiting line (7), wherein the travel path-limiting lines (7, 8) are each positioned laterally with respect to the industrial truck and are oriented in the longitudinal direction of the industrial truck (1) .

7. Method according to one of Claims 1 to 6,
**characterized**
**in that** obstacles are determined in a contour-testing method.

8. Method according to one of Claims 1 to 7,
**characterized**
**in that** a shelf edge which is located in the monitoring range (5) is detected, and if an end/an interruption in the shelf edge is sensed, in particular an interruption corresponding to the width of a cross way (3), the control device stops the industrial truck (1) at the start of the interruption.

9. Method according to one of Claims 1 to 8,
**characterized**
**in that** a value for the stopping distance (10) can be input by means of an operator control device and/or programmed in in a manual learning operation.

10. Method according to one of Claims 1 to 9,
**characterized**
**in that** a multiplicity of industrial trucks (1, 9) arranged in a row follow the first industrial truck (9) during automatic travel in that said industrial trucks (1, 9) maintain, under closed-loop control, the distance from the industrial truck which is respectively travelling ahead.

11. Method according to one of Claims 1 to 10,
**characterized**
**in that** the sensor is an optical sensor, in particular a laser scanner, an ultrasonic sensor or a radar sensor.

## Revendications

1. Procédé de commande d'un chariot de manutention (1), notamment servant à la préparation de commandes, le chariot de manutention (1) possédant un capteur ayant une zone de surveillance (5) pour la surveillance de l'environnement, lequel est relié à un dispositif de commande, et le dispositif de commande, après une instruction de démarrage, déplaçant le chariot de manutention (1) automatiquement sans signal d'un transmetteur de signal de déplacement actionné par une personne, et détectant une zone de surveillance (5) dans la direction de déplacement du chariot de manutention par interprétation des données,
**caractérisé en ce que**
lors de la détection d'un obstacle formé par un chariot de manutention qui précède (9) plus près qu'une distance d'arrêt (10), le chariot de manutention (1) s'arrête et, après un arrêt du chariot de manutention (1), le dispositif de commande redémarre le chariot de manutention (1) et poursuit son déplacement automatisé dès qu'aucun obstacle formé par le chariot de manutention qui précède (9) n'est détecté plus près que la distance d'arrêt (10), et le chariot de manutention (1) suit le chariot de manutention qui précède (9) dès que celui-ci libère la place.

2. Procédé selon la revendication 1, **caractérisé en ce que** le dispositif de commande, lors de la détection d'un obstacle plus loin que la distance d'arrêt (10) et plus près qu'une distance de réaction, réduit la vitesse de déplacement en fonction de la distance par rapport à l'obstacle.

3. Procédé selon la revendication 2, **caractérisé en ce qu'**en présence d'une distance de l'obstacle, le dispositif de commande réduit la vitesse de déplacement, la réduit notamment de façon linéaire, entre la distance de réaction et la distance d'arrêt (10) jusqu'à zéro au moment d'atteindre la distance d'arrêt (10).

4. Procédé selon l'une des revendications 1 à 3, **caractérisé en ce que** la vitesse de déplacement maximale peut être réglée lors du déplacement automatique et elle est maintenue par le dispositif de commande lorsqu'aucun obstacle n'est détecté.

5. Procédé selon la revendication 4, **caractérisé en ce que** la vitesse de déplacement maximale est programmée dans un mode d'apprentissage non exécuté automatiquement, notamment lors d'une utilisation en préparation de commande.

6. Procédé selon l'une des revendications 1 à 5, **caractérisé en ce que** seuls sont détectés des obstacles dans une voie de déplacement (6) qui est délimitée par une ligne de délimitation de voie de déplacement de droite (8) et une ligne de délimitation de voie de déplacement de gauche (7), les lignes de délimitation de voie de déplacement (7, 8) étant respectivement positionnées latéralement par rapport au chariot de manutention et orientées dans le sens longitudinal du chariot de manutention (1).

7. Procédé selon l'une des revendications 1 à 6, **caractérisé en ce que** des obstacles sont déterminés dans un procédé de contrôle de contour.

8. Procédé selon l'une des revendications 1 à 7, **caractérisé en ce qu'**un bord d'étagère qui se trouve dans la zone de surveillance (5) est reconnu et, lorsqu'une fin / une interruption du bord d'étagère est détectée, notamment une interruption correspondant à la largeur d'une travée transversale(3), le dispositif de commande arrête le chariot de manutention (1) au début de l'interruption.

9. Procédé selon l'une des revendications 1 à 8, **caractérisé en ce qu'**une valeur pour la distance d'arrêt (10) peut être saisie par le biais d'un dispositif de contrôle et/ou peut être programmée dans un mode d'apprentissage manuel.

10. Procédé selon l'une des revendications 1 à 9, **caractérisé en ce qu'**une pluralité de chariots de manutention (1, 9) disposés en rangée suivent le premier chariot de manutention (9) dans un déplacement automatisé en maintenant de manière régulée la distance par rapport à celui qui précède respectivement.

11. Procédé selon l'une des revendications 1 à 10, **caractérisé en ce que** le capteur est un capteur optique, notamment un capteur à laser, un capteur à ultrasons ou un capteur radar.
